# FASCICULE DE BREVET EUROPEEN

(11) **EP 2 887 832 B1**
(45) Date de publication et mention de la délivrance du brevet: **12.07.2017**
(21) Numéro de dépôt: 13756351.6
(22) Date de dépôt: 21.08.2013
(51) Int. Cl.: A45D 19/02

(54) **APPLICATEUR DE PRODUIT COSMÉTIQUE, NÉCESSAIRE ET PROCÉDÉ ASSOCIÉS**
APPLIKATOR FÜR EIN KOSMETIKUM, ENTSPRECHENDES KIT UND ENTSPRECHENDES VERFAHREN
COSMETIC PRODUCT APPLICATOR, ASSOCIATED KIT AND ASSOCIATED METHOD

(30) Priorité: 22.08.2012 FR 1257930
(43) Date de publication de la demande: 01.07.2015
(73) Titulaire: L'Oréal, 75008 Paris (FR)
(72) Inventeur: BUREAU, Marc, F-93400 St-Ouen (FR); RAMBOZ, Thierry, F-93400 St-Ouen (FR); NOEL, Dominique, F-93400 St-Ouen (FR); BRIAND, Philippe, F-93400 St-Ouen (FR); RENAUDIN, Emeric, F-93400 St-Ouen (FR)
(74) Mandataire: Lavoix
(86) Numéro de dépôt international: PCT/EP2013/067374
(87) Numéro de publication internationale: WO 2014/029800

(56) Documents cités:
- EP-A2- 0 353 001
- US-A- 5 297 882
- US-A- 5 343 880

## Description

La présente invention concerne un applicateur de produit cosmétique selon le préambule de la revendication 1.

L'applicateur est destiné à ouvrir le récipient contenant le produit cosmétique et à délivrer le produit cosmétique contenu de manière étanche dans le récipient sur une surface corporelle de l'utilisateur, avantageusement une surface kératinique telle que les cheveux.

US 5 297 882 A, US 5 343 880 A et EP 0 353 001 A décrivent des exemples d'applicateurs de produits cosmétiques.

Le produit cosmétique est par exemple un produit de soin des fibres kératiniques. Plus généralement, le produit cosmétique peut être un produit de coloration des fibres kératiniques, un produit nettoyant, un produit solaire ou encore un produit de maquillage.

Par « produit cosmétique », on entend avantageusement au sens de la présente invention, un produit tel que défini dans le Règlement (CE) N°1222/2009 du Parlement Européen et du Conseil, daté du 30 novembre 2009, relatif aux produits cosmétiques.

Dans le domaine cosmétique, certains produits doivent être conditionnés de manière étanche dans un récipient afin d'être conservés pendant une longue durée. Puis, juste avant l'application du produit, le récipient est ouvert pour permettre la délivrance du produit.

Ceci est le cas par exemple pour les doses de produits destinés à empêcher la chute des cheveux, qui sont appliquées de façon espacée dans le temps.

Pour faciliter l'application du produit sur la surface corporelle, il est connu de FR 2 854 140 de conditionner le produit dans un récipient muni d'un opercule frangible et de prévoir un applicateur du type précité, qui comporte un corps tubulaire propre à être vissé sur le récipient.

L'applicateur est muni d'une lame qui déchire l'opercule lors de la rotation de l'applicateur pendant son vissage sur le récipient.

Un tel applicateur fonctionne de manière satisfaisante lorsque l'orientation relative du récipient et de l'applicateur est bien contrôlée.

Cet applicateur peut cependant être encore amélioré pour faciliter la gestuelle d'utilisation, et notamment pour tenir compte d'éventuels défauts d'orientation du récipient lors de son montage dans l'applicateur.

Un but de l'invention est donc d'obtenir un applicateur propre à être monté sur un récipient contenant de manière étanche du produit cosmétique, pour ouvrir le récipient et délivrer le produit avec une gestuelle rapide, fiable et aisée.

À cet effet, l'invention a pour objet un applicateur de produit cosmétique selon la revendication 1.

L'applicateur selon l'invention peut comprendre l'une ou plusieurs des caractéristiques des revendications 2 à 9.

L'invention a également pour objet un nécessaire de distribution de produit cosmétique selon la revendication 10.

Le nécessaire selon l'invention peut comprendre l'une ou plusieurs des caractéristiques des revendications 11 à 14.

L'invention a également pour objet un nécessaire de distribution de produit cosmétique, comprenant :
- un récipient destiné à recevoir un produit cosmétique, le récipient comprenant au moins un opercule frangible,
- un applicateur comportant :
   * un corps creux définissant une chambre amont d'insertion du récipient s'étendant suivant un axe d'insertion du récipient, la chambre amont débouchant hors de l'applicateur par une ouverture amont, le corps creux définissant une chambre aval de collecte du produit cosmétique, la chambre aval débouchant par une ouverture aval de distribution ;
   * un organe d'ouverture du récipient, faisant saillie à travers la chambre aval jusqu'à la chambre amont,
   * un organe de poussée du produit cosmétique contenu dans la chambre aval vers l'ouverture aval de distribution ;
le récipient étant déplaçable à travers l'ouverture amont et la chambre amont jusqu'à une position d'ouverture du réservoir dans laquelle l'organe d'ouverture est propre à rompre l'opercule frangible,
dans lequel l'organe d'ouverture du récipient comprend un membre creux présentant une lumière centrale d'évacuation de produit cosmétique, la lumière centrale débouchant par un orifice amont, et par un orifice aval décalé le long de l'axe d'insertion, et dans lequel dans la position d'ouverture, l'orifice amont est disposé dans le récipient, l'orifice aval débouchant au moins partiellement hors du récipient dans la chambre aval.

De préférence, la chambre aval est obturée en amont par le récipient dans la position d'ouverture, le récipient présentant avantageusement au moins une surface périphérique d'étanchéité de contour extérieur conjugué au contour intérieur de la surface amont.

Le nécessaire selon l'invention peut comprendre l'une ou plusieurs des caractéristiques ci-dessus, prise(s) isolément ou suivant toute combinaison techniquement possible.

Il ne comprend pas nécessairement la caractéristique selon laquelle la surface amont de guidage est configurée pour autoriser un déplacement du récipient dans la cheminée le long de l'axe d'insertion, sans rotation autour de l'axe d'insertion.

L'invention a aussi pour objet un procédé de distribution d'un produit cosmétique sur une surface corporelle selon la revendication 15.

L'invention a également pour objet un récipient destiné à contenir de manière étanche un produit cosmétique, le récipient comportant :
- une paroi creuse définissant un volume intérieur de réception du produit cosmétique ;
- un opercule frangible d'obturation de la paroi creuse, l'opercule frangible présentant une ligne de rupture,
dans lequel la ligne de rupture comprend au moins un tronçon circonférentiel autour d'un axe central de l'opercule et au moins un tronçon radial s'étendant à partir du tronçon circonférentiel.

De préférence, la ligne de rupture comprend une pluralité de tronçons radiaux s'étendant à partir du tronçon circonférentiel, le tronçon circonférentiel étant avantageusement de révolution autour de l'axe central.

L'invention sera mieux comprise à la lecture de la description qui va suivre, donnée uniquement à titre d'exemple, et faite en se référant aux dessins annexés, sur lesquels :
- la figure 1 est une vue en perspective de trois-quarts face d'un premier nécessaire d'application de produit cosmétique selon l'invention ;
- la figure 2 est une vue, prise en coupe suivant un plan axial médian du nécessaire de la figure 1 ;
- la figure 3 est une vue analogue à la figure 2 de l'applicateur du nécessaire de la figure 1 ;
- la figure 4 est une vue de face, prise en coupe partielle de l'applicateur du nécessaire de la figure 1 ;
- la figure 5 est une vue de côté, prise partiellement en coupe du récipient de produit cosmétique du premier nécessaire selon l'invention ;
- la figure 6 est une vue de dessus du récipient de la figure 5.

Dans tout ce qui suit, les termes « amont » et « aval » s'entendent généralement par rapport au sens normal de circulation d'un fluide.

Un premier nécessaire 10 de distribution de produit cosmétique selon l'invention est illustré par les figures 1 et 2.

Le produit cosmétique distribué par le nécessaire 10 selon l'invention est par exemple un produit de soin des fibres kératiniques, tel qu'un produit empêchant la chute des cheveux. Plus généralement, le produit cosmétique peut être un produit de coloration des fibres kératiniques, un produit nettoyant, un produit solaire ou encore un produit de maquillage.

Comme représenté sur la figure 1, le nécessaire 10 comprend un récipient 12 recevant de manière étanche une dose 13 d'un produit cosmétique, et un applicateur 14, destiné à être monté sur le récipient 12 pour ouvrir le récipient 12 et distribuer le produit cosmétique sur une surface corporelle d'un utilisateur.

La surface corporelle est par exemple située sur une ou plusieurs fibres kératiniques de l'utilisateur, ou sur la peau dans une zone comprenant des fibres kératiniques.

En référence aux figures 2, 5 et 6, le récipient 12 comporte une paroi creuse 16 délimitant un volume intérieur 18 de réception du produit cosmétique, et un opercule frangible 20 obturant de manière étanche la paroi creuse 16.

Dans cet exemple, la paroi creuse 16 est de forme généralement allongée et cylindrique suivant un axe A-A' représenté vertical sur la figure 5. La paroi creuse 16 comporte ainsi une cloison latérale 22 sensiblement cylindrique et un fond 24. Elle délimite une ouverture supérieure couverte par l'opercule 20.

Le volume intérieur 18 du récipient 12 est par exemple inférieur à 100 ml, et est avantageusement compris entre 1 ml et 10 ml.

L'opercule 20 est avantageusement réalisé à base d'un matériau plus souple que la paroi creuse 16. Il comporte une paroi aval 26 frangible et une jupe extérieure 28 de fixation sur la paroi creuse 16.

Le fond 24 présente un épaulement 24A sensiblement de même diamètre extérieur que la jupe 28 de l'opercule 20. Cet épaulement, en combinaison avec un godron 24B sur la cloison latérale 22 (visible sur la figure 5), permet de stabiliser les récipients 12 lors de leur remplissage sur ligne de production. En outre, l'épaulement 24A du fond 24 permet une préhension améliorée du récipient par un utilisateur lorsque le récipient 12 est inséré dans l'applicateur.

L'opercule 20 comporte en outre de préférence une jupe intérieure 30 d'étanchéité insérée dans le volume intérieur 18 pour obturer de manière étanche ce volume 18.

La paroi aval 26 s'étend transversalement par rapport à l'axe A-A'. Elle présente une ligne de rupture préférentielle 32 visible en détail sur la figure 6.

La ligne de rupture 32 est par exemple formée par une région amincie de la paroi aval 26. Elle peut être interne ou externe à la paroi aval 26

Comme illustré par la figure 6, la ligne de rupture 32 comporte au moins un tronçon circonférentiel 34, avantageusement de révolution autour de l'axe A-A' et au des fibres kératiniques, un produit nettoyant, un produit solaire ou encore un produit de maquillage.

Comme représenté sur la figure 1, le nécessaire 10 comprend un récipient 12 recevant de manière étanche une dose 13 d'un produit cosmétique, et un applicateur 14, destiné à être monté sur le récipient 12 pour ouvrir le récipient 12 et distribuer le produit cosmétique sur une surface corporelle d'un utilisateur.

La surface corporelle est par exemple située sur une ou plusieurs fibres kératiniques de l'utilisateur, ou sur la peau dans une zone comprenant des fibres kératiniques.

En référence aux figures 2, 5 et 6, le récipient 12 comporte une paroi creuse 16 délimitant un volume intérieur 18 de réception du produit cosmétique, et un opercule frangible 20 obturant de manière étanche la paroi creuse 16.

Dans cet exemple, la paroi creuse 16 est de forme généralement allongée et cylindrique suivant un axe A-A' représenté vertical sur la figure 5. La paroi creuse 16 comporte ainsi une cloison latérale 22 sensiblement cylindrique et un fond 24. Elle délimite une ouverture supérieure couverte par l'opercule 20.

Le volume intérieur 18 du récipient 12 est par exemple inférieur à 100 ml, et est avantageusement compris entre 1 ml et 10 ml.

L'opercule 20 est avantageusement réalisé à base d'un matériau plus souple que la paroi creuse 16. Il comporte une paroi aval 26 frangible et une jupe extérieure 28 de fixation sur la paroi creuse 16.

Le fond 24 présente un épaulement 24A sensiblement de même diamètre extérieur que la jupe 28 de l'opercule 20. Cet épaulement, en combinaison avec un godron 24B sur la cloison latérale 22 (visible sur la figure 5), permet de stabiliser les récipients 12 lors de leur remplissage sur ligne de production. En outre, l'épaulement 24A du fond 24 permet une préhension améliorée du récipient par un utilisateur lorsque le récipient 12 est inséré dans l'applicateur.

L'opercule 20 comporte en outre de préférence une jupe intérieure 30 d'étanchéité insérée dans le volume intérieur 18 pour obturer de manière étanche ce volume 18.

La paroi aval 26 s'étend transversalement par rapport à l'axe A-A'. Elle présente une ligne de rupture préférentielle 32 visible en détail sur la figure 6.

La ligne de rupture 32 est par exemple formée par une région amincie de la paroi aval 26. Elle peut être interne ou externe à la paroi aval 26

Comme illustré par la figure 6, la ligne de rupture 32 comporte au moins un tronçon circonférentiel 34, avantageusement de révolution autour de l'axe A-A' et au moins un tronçon radial 36 s'étendant radialement vers l'extérieur à partir du tronçon circonférentiel 34.

De préférence, la ligne de rupture 32 comporte une pluralité de tronçons radiaux 36 espacés angulairement les uns des autres autour de l'axe A-A'.

Dans l'exemple représenté sur la figure 6, le tronçon circonférentiel 34 est circulaire et chaque tronçon radial 36 est linéaire. La ligne de rupture 32 présente ainsi une forme générale de soleil.

Comme on le verra plus bas, la ligne de rupture 32 est propre à être partiellement rompue par l'applicateur 14 pour passer le récipient 12 d'une configuration fermée de conditionnement du produit cosmétique, à une configuration ouverte de distribution du produit cosmétique.

La rupture partielle de la ligne 32 par l'applicateur 14 crée un volet central 38 délimité extérieurement par le tronçon circonférentiel 34 et une charnière 40 s'étendant entre deux tronçons radiaux 36 pour permettre l'articulation du volet central 38 par rapport à une région périphérique 42 de la paroi aval 26.

Ainsi, le volet 38 ouvert par l'applicateur 14 reste solidaire de l'opercule 20 et ne tombe pas dans le fond du volume intérieur 18 dans la configuration ouverte.

Le récipient 12 définit une surface périphérique 44 extérieure d'étanchéité, destinée à s'appliquer contre une surface intérieure de l'applicateur 14 pour former un joint d'étanchéité.

Dans l'exemple représenté sur la figure 5, la surface périphérique extérieure 44 est de révolution autour de l'axe A-A'. Elle est avantageusement située sur la jupe extérieure 28 de l'opercule 20. En variante (non représentée), la surface périphérique extérieure 44 est située sur la paroi creuse 16.

Comme illustré par les figures 1 à 4, l'applicateur 14 comporte un corps creux 50 d'insertion et de guidage du récipient 12, définissant un axe B-B' d'insertion du récipient 12 et un embout 52 d'application de produit cosmétique faisant saillie en aval du corps creux 50.

L'applicateur 14 comporte en outre un organe 54 d'ouverture du récipient 12, propre à rompre l'opercule frangible 20, et un organe 56 de poussée du produit cosmétique libéré hors du récipient 12 en vue de sa distribution à travers l'embout 52.

Le corps creux 50 présente une forme générale tubulaire. Il s'étend de manière allongée suivant l'axe B-B'. Il définit intérieurement une chambre amont 58 d'insertion et de guidage du récipient 12 et une chambre aval 60 de collecte et de distribution du produit cosmétique extrait hors du récipient 12.

Le corps creux 50 comporte ainsi une cheminée amont 62 sensiblement tubulaire et un conduit de distribution aval 64 raccordant la cheminée 62 à l'embout 52.

La cheminée 62 et le conduit aval 64 sont avantageusement réalisés d'un seul tenant en étant venus de matière.

La chambre amont 58 s'étend dans la cheminée 62. Elle est délimitée en aval par un épaulement 66 de blocage du récipient 12 faisant saillie vers l'axe B-B'.

La chambre amont 58 débouche en amont par une ouverture axiale amont 68 destinée à l'insertion du récipient 12. Elle débouche avantageusement transversalement par une fenêtre latérale 70 destinée à rendre visible, depuis l'extérieur de l'applicateur 14, une surface extérieure du récipient 12.

La chambre amont 58 présente une section transversale sensiblement constante en se déplaçant le long de l'axe B-B'. Le contour extérieur de cette section transversale est sensiblement conjugué au contour extérieur de la surface périphérique 44 du récipient 12.

La chambre amont 58 est délimitée par une surface intérieure 72 de la cheminée 62, de révolution autour de l'axe B-B'. Selon l'invention, la surface intérieure de guidage 72 est configurée pour autoriser un déplacement du récipient 12 dans le corps tubulaire 50 le long de l'axe d'insertion B-B', sans rotation autour de l'axe d'insertion B-B'.

Avantageusement, la surface intérieure de guidage 72 est dépourvue d'aspérités circonférentielles faisant saillie dans la chambre 58. En particulier, la surface intérieure de guidage 72 est dépourvue de filetage.

Il est ainsi possible d'insérer le récipient 12 dans le corps creux 50 sans avoir à choisir une orientation angulaire initiale du récipient 12 par rapport au corps creux 50, en effectuant une simple translation du récipient 12 dans le corps creux 50 le long de l'axe B-B', sans rotation autour de cet axe.

La surface intérieure 72 est pleine au voisinage de l'épaulement 66, avantageusement entre la fenêtre 70 et l'épaulement 66. Elle présente un contour intérieur conjuguée au contour extérieur de la surface périphérique 44.

Ceci permet la réalisation d'une étanchéité périphérique entre le récipient 12 et le corps creux 50 lorsque le récipient 12 est inséré dans la chambre amont 58.

La chambre aval 60 est délimitée par une partie aval de la cheminée 62, par l'organe de poussée 56 et par le conduit aval de distribution 64.

Elle débouche en aval du conduit de distribution 64 par une ouverture aval 74 de distribution s'ouvrant dans l'embout d'application 52.

Dans cet exemple, la partie aval de la cheminée 62 présente une forme convergeant vers le conduit aval 64, de section transversale décroissante, en se déplaçant vers l'aval.

Par ailleurs, le conduit aval de distribution 64 présente une forme de tige. Il s'étend suivant un axe C-C' décentré par rapport à l'axe B-B'.

L'embout d'application 52 est rapporté sur le conduit aval 64, ou est formé directement sur ce conduit 64.

Dans cet exemple, l'embout 52 comporte une jupe 76 coiffant le conduit aval 64 et une tête 78 arrondie, avantageusement sphérique, délimitant au moins un canal 80 de sortie de produit cosmétique raccordé à l'ouverture aval 74.

L'embout 52 définit l'extrémité aval de l'applicateur 14.

L'organe d'ouverture 54 du récipient 12 fait saillie dans la cheminée 62 à travers la chambre aval 60, et au moins en partie à travers la chambre amont 58, jusqu'à une extrémité libre 90.

Dans cet exemple, l'organe d'ouverture 54 s'étend suivant l'axe B-B' ou parallèlement à cet axe. Il est avantageusement venu de matière avec la cheminée 62.

L'organe d'ouverture 54 comporte un membre longitudinal creux 92. Le membre creux 92 débouche au niveau de l'extrémité libre 90 dans la chambre amont 58 par un orifice amont 94 et débouche en aval au moins en partie dans la chambre aval 60 par un orifice aval 96.

L'organe 54 comporte en outre au moins une saillie extérieure 98 destinée à faciliter l'ouverture de l'opercule 20, visible sur la figure 4.

Le membre creux 92 définit une lumière interne axiale 100 de circulation de produit cosmétique débouchant par l'orifice amont 94 axialement à l'extrémité libre 90 et débouchant transversalement par l'orifice aval 96.

L'orifice amont 94 s'ouvre axialement au niveau l'extrémité libre 90 dans la chambre amont 58.

L'orifice aval 96 débouche transversalement dans la chambre aval 60 et avantageusement en partie dans la chambre amont 98. Il est formé ici par une fente longitudinale ménagée dans la paroi du membre creux 92.

Lorsque l'organe 54 a percé l'opercule 20 du récipient 12, le produit cosmétique présent dans le récipient 12 est propre à être extrait, avantageusement par capillarité, à travers l'orifice amont 94, puis à circuler dans la lumière 100 jusqu'à l'orifice aval 96 pour atteindre la chambre aval 60.

Ainsi, même si le perçage de l'opercule 20 est imparfait, du produit cosmétique peut s'écouler librement hors du récipient 12 à travers l'organe 54 pour atteindre la chambre aval 60.

L'extrémité libre 90 est biseautée pour présenter une forme pointue. Cette forme biseautée permet de décentrer l'effort appliqué sur l'opercule 20 pour faciliter la création du volet 38.

Dans cet exemple, l'organe d'ouverture 54 comporte une pluralité de saillies latérales 98 faisant saillie à partir du corps creux 92.

Chaque saillie 98 est formée par une ailette longitudinale faisant saillie radialement à partir du membre creux 92. Avantageusement, la largeur de chaque saillie 98, prise radialement à partir du membre creux 92 est inférieure ou sensiblement égale à la largeur du membre creux 92.

Les saillies 98 sont aptes à faciliter la rupture de l'opercule 20, et notamment de la ligne de rupture 32, ainsi que l'écartement du volet 38 autour de la charnière 40 pour ouvrir le récipient 12.

Dans cet exemple, l'organe de poussée 56 comporte une cloison 110 déformable au toucher. La cloison 110 est fixée dans une fenêtre aval 112 de la cheminée 62 pour délimiter au moins en partie la chambre aval 60.

La cloison 110 est par exemple formée à base d'élastomère. La cheminée 62 est par exemple surmoulée sur la cloison 110.

Dans cet exemple, la cloison 110 délimite un trou traversant 114 d'égalisation de pression (visible sur la figure 1) pour rétablir la pression atmosphérique dans la chambre aval 60, après la distribution du produit cosmétique.

L'organe de poussée 56 est propre à être manoeuvré par un doigt d'un utilisateur, par pression sur la cloison 110, afin de réduire le volume de la chambre 60 et provoquer l'expulsion du produit cosmétique contenu dans la chambre 60 vers l'aval hors de l'applicateur 14 à travers l'embout 52.

Le récipient 12 est mobile par rapport à l'applicateur 14 entre une position de repos (non représentée), dans laquelle il est disposé totalement à l'écart de l'applicateur 14 et une position d'ouverture de l'opercule frangible 20 et de distribution produit cosmétique, représentée sur la figure 2.

Le fonctionnement du nécessaire 10 selon l'invention va maintenant être décrit.

Initialement, le récipient 12 occupe sa position de repos.

Dans cette position de repos, l'opercule 20 du récipient 12 obture le volume intérieur 18 de manière étanche. Le produit cosmétique contenu dans le volume intérieur 18 peut ainsi être conservé.

Puis, l'utilisateur saisit le récipient 12 et l'applicateur 14. Il introduit le récipient 12 par l'opercule 20 dans la chambre amont 58 à travers l'ouverture amont 68.

Il déplace ensuite le récipient 12 vers la chambre aval 60 en translation le long de l'axe d'insertion B-B', sans rotation autour de cet axe.

La surface périphérique extérieure 44 du récipient 12 est appliquée de manière étanche sur la surface périphérique intérieure 72 du corps creux 50. Le récipient 12 obture alors de manière étanche la chambre aval 60. Le passage de produit cosmétique hors de l'applicateur 14 autour du réservoir 12 est ainsi empêché.

Lorsque l'extrémité libre 90 du membre longitudinal creux 92 entre en contact avec l'opercule 20, l'organe d'ouverture 54 appuie sur l'opercule 20, provoquant la rupture de la ligne 32, avantageusement le long du tronçon circonférentiel 34 pour former un volet 38 et une charnière 40. Cette rupture est notamment facilitée par la forme biseautée de l'extrémité libre 90.

Puis, l'utilisateur poursuit le déplacement du récipient 12 le long de l'axe d'insertion B-B', jusqu'à ce que l'opercule 20 bute contre l'épaulement de blocage 66. Le récipient 12 occupe alors la position d'ouverture.

Dans cette position, l'organe d'ouverture 54 a pénétré partiellement dans le volume intérieur 18 du récipient 12, avantageusement en faisant pivoter le volet 38 autour de la charnière 40. Le récipient 12 est alors ouvert.

Les saillies 98 latérales ont contribué à écarter le volet 38 pour libérer un passage à travers l'opercule 20 pour le produit cosmétique contenu dans le volume 18.

L'orifice amont 94 est disposé dans le volume intérieur 18. L'orifice aval 96 s'étend en partie dans la chambre aval 60, en aval de l'opercule 20. Ceci permet une distribution améliorée de produit cosmétique hors du volume 18 à travers la lumière axiale 100 du membre longitudinal creux 92.

Dans cet exemple, le fond du récipient 12 fait en outre saillie hors de l'applicateur 14 facilitant la préhension du nécessaire 10.

L'utilisateur bascule alors l'applicateur 14 et le récipient 12 vers le bas pour provoquer l'écoulement par gravité du produit cosmétique contenu dans le volume intérieur 18 hors du récipient 12 vers la chambre aval 60.

Ensuite, l'utilisateur appuie sur l'organe de poussée 56 pour réduire le volume intérieur de la chambre aval 60. Il provoque ainsi l'expulsion du produit cosmétique contenu dans la chambre 60 à travers l'ouverture aval 74, puis à travers le canal 80 de l'embout d'application 52.

Une fois la dose de produit cosmétique distribuée, l'utilisateur peut alors retirer le récipient 12 hors de l'applicateur 14, et introduire ultérieurement un autre récipient 12 contenant du produit cosmétique dans l'applicateur 14.

L'applicateur 14 selon l'invention est donc particulièrement adapté pour être monté sur le récipient 12 en vue d'ouvrir le récipient 12 et de permettre ensuite la distribution du produit cosmétique qu'il contient.

La gestuelle d'utilisation de l'applicateur 14 est simple et fiable, puisqu'il suffit de déplacer le récipient 12 en translation dans la chambre amont 58, quelle que soit l'orientation angulaire initiale du récipient 12, sans rotation du récipient 12.

La présence d'un organe d'ouverture 54 creux, présentant un orifice amont 94 disposé dans le récipient 12 et un orifice aval 96 débouchant au moins en partie hors du récipient 12 garantit une distribution efficace de produit, même si l'ouverture de l'opercule 20 est imparfaite.

En tout état de cause, l'extrémité libre biseautée 90 de l'organe 54 et les saillies latérales 98 présentes sur cet organe 54, et/ou la forme particulière de la ligne de rupture 32 sur l'opercule 20 contribuent chacun à améliorer la fiabilité de l'ouverture du récipient 12.

## Revendications

1. Applicateur (14) de produit cosmétique, destiné à recevoir un récipient (12) recevant de manière étanche le produit cosmétique, l'applicateur (14) comprenant :
- un corps creux (50) définissant une chambre amont (58) d'insertion du récipient s'étendant suivant un axe (B-B') d'insertion du récipient, la chambre amont (58) débouchant hors de l'applicateur (14) par une ouverture amont (68), le corps creux (50) définissant une chambre aval (60) de collecte du produit cosmétique, la chambre aval (60) débouchant par une ouverture aval de distribution ;
l'applicateur comprenant en outre :
- un organe (54) d'ouverture du récipient, apte à ouvrir le récipient, faisant saillie à travers la chambre aval (60) jusqu'à la chambre amont (58) ;
le corps creux (50) présentant une surface intérieure (72) amont de guidage du récipient (12) vers une position d'ouverture du récipient (12) au contact de l'organe d'ouverture (54) ;
- un organe (56) de poussée du produit cosmétique contenu dans la chambre aval (60) vers l'ouverture aval (74) de distribution ;
la surface amont de guidage (72) étant configurée pour autoriser un déplacement du récipient (12) dans le corps creux (50) le long de l'axe d'insertion (B-B'), sans rotation autour de l'axe d'insertion (B-B'), la chambre aval (60) étant délimitée par l'organe de poussée (56).

2. Applicateur (14) selon la revendication 1, **caractérisé en ce que** la surface amont de guidage (72) est dépourvue d'aspérités faisant saillie dans la chambre amont (58).

3. Applicateur (14) selon la revendication 1 ou 2, **caractérisé en ce que** l'organe d'ouverture (54) du récipient comprend un membre longitudinal creux (92) présentant une lumière centrale (100) d'évacuation de produit cosmétique, la lumière centrale (100) débouchant par un orifice amont (94), et dans la chambre aval par un orifice aval (96) décalé le long de l'axe d'insertion (B-B').

4. Applicateur (14) selon la revendication 3, **caractérisé en ce que** l'orifice amont (94) s'ouvre axialement à l'extrémité libre (90) du membre creux (92), l'orifice aval (96) s'ouvrant transversalement par rapport à l'axe du membre creux (92).

5. Applicateur (14) selon l'une quelconque des revendications précédentes, **caractérisé en ce que** l'organe d'ouverture (54) du récipient comprend un membre longitudinal (92) et au moins une saillie longitudinale (98) d'ouverture du récipient faisant saillie latéralement par rapport au membre longitudinal (92).

6. Applicateur (14) selon l'une quelconque des revendications précédentes, **caractérisé en ce que** l'organe d'ouverture (54) du récipient comporte une extrémité libre (90) biseautée.

7. Applicateur (14) selon l'une quelconque des revendications précédentes, **caractérisé en ce que** le corps creux (50) délimite une fenêtre transversale (70) débouchant dans la chambre amont (58).

8. Applicateur (14) selon l'une quelconque des revendications précédentes, **caractérisé en ce que** l'organe de poussée (56) comporte une cloison (110) déformable au toucher, la cloison déformable (110) délimitant au moins partiellement vers l'extérieur la chambre aval (60).

9. Applicateur (14) selon l'une quelconque des revendications précédentes, **caractérisé en ce qu'**il comporte un embout effilé (52) d'application de produit cosmétique rapporté ou formé sur le corps creux (50) en regard de l'ouverture aval (74).

10. Nécessaire (10) de distribution de produit cosmétique, comprenant :
- un applicateur (14) selon l'une quelconque des revendications précédentes ;
- un récipient (12) destiné à recevoir un produit cosmétique, le récipient (12) comprenant au moins un opercule frangible (20), le récipient (12) étant déplaçable par coulissement le long de l'axe d'insertion (B-B') sans rotation autour de l'axe d'insertion (B-B') à travers l'ouverture amont (68) et la chambre amont (58) jusqu'à une position d'ouverture du réservoir (12) dans laquelle l'organe d'ouverture (54) est propre à rompre l'opercule frangible (20).

11. Nécessaire (10) selon la revendication 10, **caractérisé en ce que** la chambre aval (60) est obturée en amont par le récipient (12) dans la position d'ouverture, le récipient (12) présentant avantageusement au moins une surface périphérique d'étanchéité (44) de contour extérieur conjugué au contour intérieur de la surface amont (72).

12. Nécessaire (10) selon la revendication 10 ou 11, **caractérisé en ce que** l'opercule frangible (20) présente un axe central (A-A') et une ligne de découpe (32) propre à se rompre par coopération avec l'organe d'ouverture (54), la ligne de découpe (32) comprenant au moins un tronçon circonférentiel (34) s'étendant autour de l'axe central (A-A') et au moins un tronçon radial (36) s'étendant radialement à l'extérieur du tronçon circonférentiel (34), le tronçon radial (36) étant avantageusement raccordé au tronçon circonférentiel (34).

13. Nécessaire (10) selon la revendication 12, **caractérisé en ce que** le tronçon circonférentiel (34) est de révolution autour de l'axe central (A-A'), la ligne de découpe (32) comportant une pluralité de tronçons radiaux (36) espacés angulairement autour de l'axe central (A-A').

14. Nécessaire (10) selon l'une quelconque des revendications 10 à 13, **caractérisé en ce que** l'organe d'ouverture (54) du récipient comprend un membre creux (92) présentant une lumière centrale (100) d'évacuation de produit cosmétique, la lumière centrale (100) débouchant par un orifice amont (94), et par un orifice aval (96) décalé le long de l'axe d'insertion (B-B'), et **en ce que** dans la position d'ouverture, l'orifice amont (94) est disposé dans le récipient (12), l'orifice aval (96) débouchant au moins partiellement hors du récipient (12) dans la chambre aval (60).

15. Procédé de distribution d'un produit cosmétique sur une surface corporelle, comprenant les étapes suivantes :
- fourniture d'un nécessaire (10) selon l'une quelconque des revendications 10 à 14;
- insertion du récipient (12) dans la chambre amont (58) à travers l'ouverture amont (68) ;
- déplacement du récipient (12) jusqu'à la position d'ouverture de l'opercule frangible (20) par coulissement le long de l'axe d'insertion (B-B') sans rotation autour de l'axe d'insertion (B-B');
- ouverture du récipient (12) par coopération entre l'organe d'ouverture (54) et l'opercule frangible (20) ;
- actionnement de l'organe de poussée (56) pour distribuer du produit cosmétique hors de l'applicateur (14) à travers l'ouverture aval (74).

## Patentansprüche

1. Applikator (14) für kosmetisches Produkt, der dazu bestimmt ist, einen Aufnahmebehälter (12) aufzunehmen, der das kosmetische Produkt auf dichte Weise aufnimmt, wobei der Applikator (14) Folgendes umfasst:
- einen Hohlkörper (50), der eine stromaufseitige Kammer (58) zum Einsetzen des Aufnahmebehälters definiert, die sich längs einer Achse (B-B') des Einsetzens des Aufnahmebehälters erstreckt, wobei die stromaufseitige Kammer (58) aus dem Applikator (14) durch eine stromaufseitige Öffnung (68) mündet, wobei der Hohlkörper (50) eine stromabseitige Kammer (60) zum Sammeln des kosmetischen Produkts definiert, wobei die stromabseitige Kammer (60) durch einer stromabseitige Verteilungsöffnung mündet;
wobei der Applikator außerdem Folgendes umfasst:
- ein Organ (54) zum Öffnen des Aufnahmebehälters, das den Aufnahmebehälter öffnen kann und durch die stromabseitige Kammer (60) bis zu der stromaufseitigen Kammer (58) vorsteht;
wobei der Hohlkörper (50) eine stromaufseitige innere Oberfläche (72) zum Führen des Aufnahmebehälters (12) in eine Öffnungsposition des Aufnahmebehälters (12) in Kontakt mit dem Öffnungsorgan (54) aufweist;
- ein Organ (56) zum Schieben des in der stromabseitigen Kammer (60) enthaltenen kosmetischen Produkts zu der stromabseitigen Verteilungsöffnung (74);
wobei die stromaufseitige Führungsoberfläche (72) konfiguriert ist, eine Verlagerung des Aufnahmebehälters (12) in dem Hohlkörper (50) längs der Einsetzachse (B-B') ohne Drehung um die Einsetzachse (B-B') zuzulassen, wobei die stromabseitige Kammer (60) durch das Schuborgan (56) begrenzt ist.

2. Applikator (14) nach Anspruch 1, **dadurch gekennzeichnet, dass** die stromaufseitige Führungsoberfläche (72) keine Unebenheiten, die in die stromaufseitige Kammer (58) vorstehen, aufweist.

3. Applikator (14) nach Anspruch 1 oder 2, **dadurch gekennzeichnet, dass** das Organ (54) zum Öffnen des Aufnahmebehälters ein hohles longitudinales Element (92) aufweist, das ein zentrales Langloch (100) zum Entleeren des kosmetischen Produkts aufweist, wobei das zentrale Langloch (100) durch eine stromaufseitige Öffnung mündet und in der stromabseitigen Kammer durch eine stromabseitige Öffnung (96), die längs der Einsetzachse (B-B') versetzt ist, mündet.

4. Applikator (14) nach Anspruch 3, **dadurch gekennzeichnet, dass** sich die stromaufseitige Öffnung (54) am freien Ende (90) des hohlen Elements (92) axial öffnet, wobei sich die stromabseitige Öffnung (96) transversal in Bezug auf die Achse des hohlen Elements (92) öffnet.

5. Applikator (14) nach einem der vorhergehenden Ansprüche, **dadurch gekennzeichnet, dass** das Organ (54) zum Öffnen des Aufnahmebehälters ein longitudinales Element (92) und wenigstens einen longitudinalen Vorsprung (98) zum Öffnen des Aufnahmebehälters, der in Bezug auf das longitudinale Element (92) seitlich vorsteht, umfasst.

6. Applikator (14) nach einem der vorhergehenden Ansprüche, **dadurch gekennzeichnet, dass** das Organ (54) zum Öffnen des Aufnahmebehälters ein abgeschrägtes freies Ende (90) aufweist.

7. Applikator (14) nach einem der vorhergehenden Ansprüche, **dadurch gekennzeichnet, dass** der hohle Körper (50) ein transversales Fenster (70) begrenzt, das in die stromaufseitige Kammer (58) mündet.

8. Applikator (14) nach einem der vorhergehenden Ansprüche, **dadurch gekennzeichnet**, das das Schuborgan (56) eine bei der Berührung verformbare Trennwand (110) aufweist, wobei die verformbare Trennwand (190) die stromabseitige Kammer (60) wenigstens teilweise nach außen begrenzt.

9. Applikator (14) nach einem der vorhergehenden Ansprüche, **dadurch gekennzeichnet, dass** er einen spitzigen Ansatz (52) zum Aufbringen des kosmetischen Produkts umfasst, der an den hohlen Körper (50) gegenüber der stromabseitigen Öffnung (74) angefügt oder hier daran ausgebildet ist.

10. Necessaire (10) zum Verteilen eines kosmetischen Produkts, das Folgendes umfasst:
- einen Applikator (14) nach einem der vorhergehenden Ansprüche;
- einen Aufnahmebehälter (12), der dazu bestimmt ist, ein kosmetisches Produkt aufzunehmen, wobei der Aufnahmebehälter (12) wenigstens einen zerbrechbaren Deckel (20) aufweist, wobei der Aufnahmebehälter (12) durch Gleiten längs der Einsetzachse (B-B') ohne Drehung um die Einsetzachse (B-B') durch die stromaufseitige Öffnung (68) und die stromaufseitige Kammer (58) bis an eine Position zum Öffnen des Aufnahmebehälters (12), in der das Öffnungsorgan (54) den zerbrechlichen Deckel (20) zerbrechen kann, gleitend verlagerbar ist.

11. Necessaire (10) nach Anspruch 10, **dadurch gekennzeichnet, dass** die stromabseitige Kammer (60) stromaufseitig durch den Aufnahmebehälter (12) in der geöffneten Position verschlossen ist, wobei der Aufnahmebehälter (12) vorteilhaft wenigstens eine Dichtungsumfangsoberfläche (54) mit einem äußeren Umriss aufweist, der an den inneren Umriss der stromaufseitigen Oberfläche (72) angepasst ist.

12. Necessaire (10) nach Anspruch 10 oder 11, **dadurch gekennzeichnet, dass** der zerbrechliche Deckel (20) eine Mittelachse (A-A') und eine Bruchlinie (32), die durch Zusammenwirkung mit dem Öffnungsorgan (54) zerbrechen kann, aufweist, wobei die Bruchlinie (32) wenigstens ein Umfangsteilstück (34) aufweist, das sich um die Mittelachse (A-A') erstreckt, und wenigstens ein radiales Teilstück (36) aufweist, das sich radial außerhalb des Umfangsteilstücks (34) erstreckt, wobei das radiale Teilstück (36) vorteilhaft mit dem Umfangsteilstück (34) verbunden ist.

13. Necessaire (10) nach Anspruch 12, **dadurch gekennzeichnet, dass** das Umfangsteilstück (34) um die Mittelachse (A-A') rotationssymmetrisch ist, wobei die Bruchlinie (32) mehrere radiale Teilstücke (36) aufweist, die in Winkelrichtung um die Mittelachse (A-A') beabstandet sind.

14. Necessaire (10) nach einem der Ansprüche 10 bis 13, **dadurch gekennzeichnet, dass** das Organ (54) zum Öffnen des Aufnahmebehälters ein hohles Element (92) umfasst, das ein zentrales Langloch (100) zum Entleeren des kosmetischen Produkts aufweist, wobei das zentrale Langloch (100) durch eine stromaufseitige Öffnung (94) und durch eine stromabseitige Öffnung (96), die längs der Einsetzachse (B-B') versetzt ist, mündet, und dass in der geöffneten Position die stromaufseitige Öffnung (94) in dem Aufnahmebehälter (12) angeordnet ist, wobei die stromabseitige Öffnung (96) wenigstens teilweise außerhalb des Aufnahmebehälters (12) in die stromabseitige Kammer (60) mündet.

15. Verfahren zum Verteilen eines kosmetischen Produkts auf einer Körperoberfläche, das die folgenden Schritte umfasst:
- Bereitstellen eines Necessaire (10) nach einem der Ansprüche 10 bis 14;
- Einsetzen des Aufnahmebehälters (12) in die stromaufseitige Kammer (58) durch die stromaufseitige Öffnung (68);
- Verlagern des Aufnahmebehälters (12) bis in die geöffnete Position des zerbrechlichen Deckels (20) durch Gleiten längs der Einsetzachse (B-B') ohne Drehung um die Einsetzachse (B-B');
- Öffnen des Aufnahmebehälters durch Zusammenwirkung zwischen dem Öffnungsorgan (54) und dem zerbrechlichen Deckel (20);
- Betätigen des Schuborgans (56), um das kosmetische Produkt außerhalb des Applikators (14) durch die stromabseitige Öffnung (74) zu verteilen.

## Claims

1. - Cosmetic product applicator (14), intended to receive a container (12) sealably receiving the cosmetic product, the applicator (14) comprising:
- a hollow body (50) defining an upstream chamber (58) for insertion of the container extending along an insertion axis (B-B') of the container, the upstream chamber (58) opening outside the applicator (14) by an upstream opening (68), the hollow body (50) defining a downstream chamber (60) for collection of the cosmetic product, the downstream chamber (60) opening by a downstream distribution opening;
the applicator further comprising:
- a device (54) for opening the container, capable of opening the container, protruding through the downstream chamber (60) to the upstream chamber (58);
the hollow body (50) having an upstream internal surface (72) for guiding the container (12) towards an open position of the container (12) in contact with the opening device (54);
- a device (56) for pushing the cosmetic product contained in the downstream chamber (60) towards the downstream distribution opening (74);
the upstream guide surface (72) being configured to allow a movement of the container (12) in the hollow body (50) along the insertion axis (B-B'), without rotation around the insertion axis (B-B'), the downstream chamber (60) being delimited by the thrust device (56).

2. - Applicator (14) according to claim 1, **characterised in that** the upstream guide surface (72) is free of roughness protruding into the upstream chamber (58).

3. - Applicator (14) according to claim 1 or 2, **characterised in that** the opening device (54) of the container comprises a hollow longitudinal member (92) having a central port (100) for evacuation of the cosmetic product, the central port (100) opening into an upstream orifice (94), and in the downstream chamber by a downstream orifice (96) offset along the insertion axis (B-B').

4. - Applicator (14) according to claim 3, **characterised in that** the upstream orifice (94) opens axially at the free end (90) of the hollow member (92), the downstream orifice (96) opening transversely with respect to the axis of the hollow member (92).

5. - Applicator (14) according to any one of the preceding claims, **characterised in that** the opening element (54) of the container comprises a longitudinal member (92) and at least one longitudinal projection (98) for opening the container protruding laterally with respect to the longitudinal member (92).

6. - Applicator (14) according to any one of the preceding claims, **characterised in that** the opening element (54) of the container comprises a bevelled free end (90).

7. - Applicator (14) according to any one of the preceding claims, **characterised in that** the hollow body (50) delimits a transverse window (70) opening into the upstream chamber (58).

8. - Applicator (14) according to any one of the preceding claims, **characterised in that** the pushing element (56) comprises a partition (110) deformable to the touch, the deformable partition (110) at least partially delimiting the downstream chamber (60) towards the exterior.

9. - Applicator (14) according to any one of the preceding claims, **characterised in that** it comprises a tapered tip (52) for application of the cosmetic product, applied or moulded on the hollow body (50) facing the downstream opening (74).

10. - Cosmetic product distribution kit (10), comprising:
- an applicator (14) according to any one of the preceding claims;
- a container (12) intended to receive a cosmetic product, the container (12) comprising at least one frangible cap (20), the container (12) being movable by sliding along the insertion axis (B-B') without rotation around the insertion axis (B-B') through the upstream opening (68) and the upstream chamber (58) to an opening position of the container (12) in which the opening device (54) is capable of breaking the frangible cap (20).

11. - Kit (10) according to claim 10, **characterised in that** the downstream chamber (60) is blocked upstream by the container (12) in the open position, the container (12) advantageously having at least one peripheral sealing surface (44) of exterior contour combined with the interior contour of the upstream surface (72).

12. - Kit (10) according to claim 10 or 11, **characterised in that** the frangible cap (20) has a central axis (A-A') and a cut line (32) capable of being broken by cooperation with the opening device (54), the cut line (32) comprising at least one circumferential section (34) extending around the central axis (A-A') and at least one radial section (36) extending radially outside the circumferential section (34), the radial section (36) being advantageously connected to the circumferential section (34).

13. - Kit (10) according to claim 12, **characterised in that** the circumferential section (34) is a section of revolution around the central axis (A-A'), the cut line (32) comprising a plurality of radial sections (36) spaced angularly around the central axis (A-A').

14. - Kit (10) according to any one of claims 10 to 13, **characterised in that** the opening device (54) of the container comprises a hollow member (92) having a central port (100) for evacuation of the cosmetic product, the central port (100) opening out in an upstream orifice (94), and in a downstream orifice (96) offset along the insertion axis (B-B'), and **in that** in the opening position, the upstream orifice (94) is disposed in the container (12), the downstream orifice (96) opening at least partially outside the container (12) in the downstream chamber (60).

15. - Method of distribution of a cosmetic product on a bodily surface, comprising the following steps:
- provision of a kit (10) according to any one of claims 10 to 14;
- insertion of the container (12) into the upstream chamber (58) through the upstream opening (68);
- movement of the container (12) to the position of opening the frangible cap (20) by sliding along the insertion axis (B-B') without rotation around the insertion axis (B-B');
opening of the container (12) by cooperation between the opening device (54) and the frangible cap (20);
- actuation of the pushing element (56) to distribute the cosmetic product outside the applicator (14) through the downstream opening (74).
